# FASCICULE DE BREVET EUROPEEN

(11) **EP 0 999 421 B1**
(45) Date de publication et mention de la délivrance du brevet: **13.02.2002**
(21) Numéro de dépôt: 99402765.4
(22) Date de dépôt: 05.11.1999
(51) Int. Cl.: F25B 43/00, B60H 1/00, B60H 1/32

(54) **Dispositif et procédé de filtration pour circuit frigorifique**
Vorrichtung und Verfahren zur Filtration für Kühlzyklus
Filtration apparatus and process for a cooling circuit

(30) Priorité: 05.11.1998 FR 9813948
(43) Date de publication de la demande: 10.05.2000
(73) Titulaire: MANULI AUTO FRANCE, 28000 Chartres (FR)
(72) Inventeur: Baron, Daniel, 28630 Fontenay-sur-Eure (FR)
(74) Mandataire: Benech, Frédéric

(56) Documents cités:
- EP-A- 0 696 714
- EP-A- 0 732 555
- US-A- 2 504 184
- US-A- 2 600 435

## Description

La présente invention concerne les dispositifs de filtration pour circuit de fluide réfrigérant du type comprenant un corps creux muni d'un côté d'un fond et présentant de l'autre côté une ouverture fermée par une pièce d'obturation, ladite pièce d'obturation comportant un orifice d'entrée du fluide.

Elle trouve une application particulièrement importante bien que non exclusive dans le domaine des bouteilles déshydratantes pour circuit de climatisation de véhicule automobile.

On connaît déjà des dispositifs de filtration pour circuits frigorifiques du type ci-dessus défini. De tels dispositifs contiennent un élément filtrant capable de retenir les impuretés et l'eau contenue dans le fluide réfrigérant.

L'élément filtrant est de forme annulaire, traversé par une tubulure plongeante de diamètre réduit en communication avec l'orifice de sortie en aval du groupe filtrant. Un tel dispositif est connu du document EP-A-0 676 714.

Une telle disposition présente des inconvénients. En particulier, elle nécessite la fabrication d'un réservoir poreux spécifique de forme annulaire contenant le matériau filtrant.

Ce réservoir doit de plus être introduit dans le corps creux, autour de la tubulure de diamètre réduit, ce qui pose des problèmes de fabrication.

Les dispositifs connus sont par ailleurs en général constitués par des pièces en acier ou en aluminium, soudées entre elles selon la technique TIG, ce qui risque d'endommager le matériau de l'élément filtrant sensible à la température, lors de la fabrication.

La présente invention vise à fournir un dispositif répondant mieux que ceux antérieurement connus aux exigences de la pratique, notamment en ce qu'elle autorise une fabrication ne risquant pas d'endommager le matériau filtrant, simple à mettre en oeuvre, utilisant moins de pièces que dans l'art antérieur, et mettant en oeuvre des matériaux tels que des alliages d'aluminium, nettement plus légers.

Dans ce but, l'invention propose notamment un dispositif de filtration pour circuit de fluide réfrigérant comprenant un corps creux et un tamis moléculaire, le corps creux délimitant un espace et étant muni d'un côté d'un fond et présentant de l'autre côté une ouverture fermée par une pièce d'obturation, ladite pièce d'obturation comportant un orifice d'entrée du fluide, et étant solidaire avec, ou jouxtant, le tamis moléculaire qui est séparé dudit espace par un disque poreux ou une grille, dite grille inférieure, de retenue du tamis et de passage du fluide, caractérisé en ce que ladite grille de passage est en matériau plastique souple et est montée en compression sur le tamis moléculaire.

Par souple, il faut entendre un matériau susceptible de se déformer en flexion sous une pression ponctuelle de quelques pascals.

Une telle souplesse va permettre un excellent maintien en compression du tamis dont le volume peut varier légèrement au cours de l'utilisation du dispositif.

En cas d'utilisation d'un disque poreux, celui-ci est par exemple constitué par une galette en polyamide frittée, de porosité comprise entre de l'ordre de 25 µm et de l'ordre de 250 µm.

Dans des modes de réalisation avantageux, on a de plus recours à l'une et/ou à l'autre des dispositions suivantes :
- le tamis moléculaire est compris entre deux disques poreux ou grilles de passage du fluide, à savoir une grille dite supérieure située du côté dudit orifice d'entrée, et ladite grille inférieure, de retenue du tamis.

Dans le présent texte on utilisera les termes grille inférieure et grille supérieure, étant entendu que ces grilles peuvent être dans la plupart des cas également remplacées par des disques poreux.

Avantageusement, le tamis filtrant est directement en contact avec au moins une grille, c'est-à-dire sans film ou paroi poreuse intermédiaire (de sac par exemple).
- le disque poreux supérieur ou la grille supérieure est situé directement à proximité de l'orifice d'entrée.

Par directement, il faut entendre à une distance faible, par exemple de l'ordre de 0,5 cm à 2 cm, laissant un espace interstitiel néanmoins suffisant entre le fond de la pièce d'obturation et la grille pour permettre une diffusion radiale du fluide qui peut ainsi pénétrer dans le tamis via toute la surface de la grille supérieure ;
- le disque supérieur ou la grille supérieure présente une partie centrale tronconique terminée sur ses bords par une collerette annulaire inclinée vers l'extérieur de la grille ;
- la grille supérieure comporte des fentes radiales disposées angulairement de façon à répartir le passage du fluide de façon régulière dans le tamis moléculaire ;
- l'orifice d'entrée est prolongé par un filtre mécanique allongé autour d'un axe, inséré dans le tamis moléculaire et agencé pour diffuser le fluide radialement à l'intérieur dudit tamis ;
- le filtre mécanique est cylindrique ;
- le filtre mécanique est conique, l'extrémité du cône étant située vers la grille inférieure ;
- au moins une grille de passage du fluide est formée d'une plaque percée de trous carrés ou rectangulaires ;
- la grille inférieure et/ou la grille supérieure comportent des tirants radiaux rigidificateurs, par exemple quatre tirants régulièrement angulairement disposés ;
- la pièce d'obturation comporte un orifice de sortie du fluide, relié à l'espace délimité par le corps creux par un tube plongeur traversant le tamis filtrant ;
- le tube plongeur, d'évacuation du fluide, a son extrémité ouverte directement à proximité du fond du corps creux ;
- l'orifice de sortie du fluide est situé dans le fond du corps creux, le filtre mécanique étant par exemple centré par rapport à la pièce d'obturation ;
- lu tube plongeur est en matière plastique ;
- le tamis moléculaire est de section transversale égale ou sensiblement égale à celle du corps creux et s'étend sur une hauteur déterminée ;
- la hauteur déterminée du tamis moléculaire est comprise entre la moitié et les neuf dixièmes de la hauteur de l'espace délimité par le corps creux, par exemple les deux tiers ou les trois quarts ;
- une feuille de feutre est intercalée entre le tamis moléculaire et la grille inférieure de passage du fluide ;
- le dispositif comporte des moyens de fixation des tubes de raccordement d'entrée et de sortie du fluide par encliquetage ;
- le corps creux est une première demi-coque munie d'une paroi cylindrique et la pièce d'obturation est une seconde demi-coque formée d'une seule pièce par un fond et une paroi cylindrique introduite à frottement dans la première demi-coque à laquelle elle est fixée par collage, la première demi-coque étant sertie sur la périphérie du fond de la deuxième demi-coque ;
- le tamis moléculaire est contenu par la seconde demi-coque ;
- le corps creux et la pièce d'obturation sont en alliage d'aluminium ;

L'invention sera mieux comprise à la lecture de la description qui suit de plusieurs modes de réalisation particuliers donnés à titre d'exemples non limitatifs.

La description se réfère aux dessins qui l'accompagnent dans lesquels :
- La figure 1 est une vue latérale en coupe axiale, d'un premier mode de réalisation d'un dispositif selon l'invention.
- La figure 2 est une vue en perspective, écorchée, du dispositif de la figure 1.
- La figure 3 est une vue en perspective partielle d'un autre mode de réalisation de la pièce d'obturation de la figure 1.
- La figure 4 est une vue latérale en coupe d'un deuxième mode de réalisation du dispositif selon l'invention.
- La figure 5 est une vue latérale, en coupe, d'un troisième mode de réalisation d'un dispositif selon l'invention.
- La figure 6 est une vue en coupe latérale d'un quatrième mode de réalisation d'un dispositif selon l'invention.
- La figure 7 est une vue en perspective, écorchée, du dispositif de la figure 6.
- Les figures 8 et 9 montrent un cinquième mode de réalisation d'un dispositif selon l'invention en coupe et en perspective écorchée.
- Les figures 10 et 11 montrent un sixième mode de réalisation d'un dispositif selon l'invention en coupe et en perspective écorchée.
- Les figures 12 et 13 montrent un septième mode de réalisation d'un dispositif selon l'invention en coupe et en perspective écorchée.

Dans la suite de la description on utilisera les mêmes numéros de référence pour désigner des éléments identiques.

Les figures 1 et 2 montrent un dispositif 1 selon un premier mode de réalisation de l'invention.

Le dispositif 1 comporte un corps creux 2 en alliage d'aluminium ou en acier, formé d'une paroi cylindrique 3 par exemple de 1 à 3 mm d'épaisseur, muni d'un côté d'un fond 4 formé d'une seule pièce avec la paroi 3 par exemple par filage par choc, et présentant une cavité centrale en forme de coupelle 4'.

Le corps creux délimite un espace 2' de passage du fluide et présente de l'autre côté une ouverture 5 fermée par une pièce d'obturation 6, également en alliage d'aluminium, de forme sensiblement cylindrique au niveau de l'obturation et comportant une portion supérieure de raccordement 7 avec des tuyaux d'entrée (E) et de sortie (S) du fluide réfrigérant (Cf. figure 2).

Le liquide est par exemple un fluide frigorigène du type connu sous les références HFA134A ou CFC12.

La pièce 6 comprend un orifice 8 de sortie du fluide, agencé pour être connecté en 9, par l'intermédiaire d'un tube 10 présentant un élargissement (voir figure 2), de façon étanche et connue en elle-même, avec un tuyau de sortie (S).

La pièce 6 comprend également un orifice 11 d'entrée du liquide dans le corps creux, agencé pour être connecté en 12, de façon identique au tuyau de sortie, au tuyau d'entrée (E).

L'orifice de sortie 8 est par ailleurs connecté, du côté du corps creux, à une tubulure 13 plongeante jusqu'à la coupelle 4' du fond 4 du corps creux.

L'extrémité 14 de la tubulure, opposée à la pièce 6, est donc'directement reliée à l'espace 15 situé à proximité du fond 4 du corps creux.

La tubulure est par exemple réalisée en matière plastique, par exemple en polyamide connu sous la dénomination 6-6, chargé à de l'ordre de 30% en poids de fibres de verre. Elle est également avantageusement réalisée en aluminium. Elle présente une partie 16 qui réalise la connexion avec l'orifice 8, et une portion principale 17, présentant un coude et une section transversale cylindrique constante jusqu'à son extrémité 14.

La dimension du diamètre externe de cette tubulure est par exemple comprise entre de l'ordre d'un cinquième et de l'ordre de un dixième du diamètre interne du corps creux.

Dans le mode de réalisation plus particulièrement décrit ici, la pièce d'obturation 6 est en forme de demi-coque cylindrique et comporte un tamis filtrant cylindrique 18 de diamètre externe identique au diamètre interne de la demi-coque.

Plus précisément le tamis filtrant est formé d'un tamis moléculaire, par exemple constitué par une couche de billes en aluminosilicate, maintenue en sandwich entre le fond 19 de la pièce d'obturation et une grille inférieure 20, constituée par une plaque à trous ou une structure en treillis, en matériau identique à la tubulure.

La grille 20 est par exemple munie de nervures 21 de rigidification radiales. Elle vient en butée vers le bas contre un épaulement cylindrique 22 formée par recourbement du bord inférieur de la paroi cylindrique de la demi-coque, ladite paroi cylindrique étant solidaire du fond de la paroi d'obturation.

La tubulure 13 est fixée à l'entrée de l'orifice 8, sur la paroi inférieure de la pièce d'obturation 6, par exemple par collage avec une colle du type connu sous la dénomination « Loctite® » ou équivalent, et/ou par déformation de la pièce 6 par exemple suivant trois points.

L'orifice 11 d'entrée est quant à lui en communication avec le tamis moléculaire via un filtre mécanique ou volumique conique 23.

Plus précisément ce filtre mécanique 23 est constitué par un cône dont la base est d'un diamètre sensiblement égal à celui de l'orifice d'entrée muni de fentes longitudinales 24, par exemple de 0,5 mm d'épaisseur, de passage du fluide.

Les fentes sont réparties régulièrement sur le pourtour du cône, et de façon symétrique, par exemple quatre fentes s'étendant sensiblement sur la hauteur du cône disposées alternativement avec quatre demi-fentes, s'étendant à partir de la base du cône, vers le sommet, de sorte que le fluide rentrant soit ensuite diffusé latéralement et radialement vers l'extérieur du filtre dans le tamis moléculaire, de façon sensiblement homogène.

Le pièce d'obturation 6 comprend sur sa périphérie, un ressaut annulaire périphérique 27 venant en butée contre le bord supérieur de l'ouverture du corps creux lors du sertissage de la pièce d'obturation, comme on va le voir.

Dans un mode de réalisation, il peut être prévu un joint torique d'étanchéité 28, par exemple en matériau élastomère du type connu sous la dénomination VITON®.

Ce joint est enfilé sur l'extrémité de la pièce d'obturation située du côté du corps creux par rapport au ressaut 27.

La pièce d'obturation 6 est par ailleurs fixée à l'extrémité du corps creux par un ou plusieurs cordons de colle par exemple du type connue sous la dénomination KOMMERLING® , sous la référence CORAPOX® 562L2, ou par l'intermédiaire d'une fine pellicule de ladite colle répartie sur la face interne de la périphérie de l'extrémité du corps creux ou de la face externe de la pièce en vis-à-vis.

L'extrémité du corps creux est ensuite sertie sur la périphérie de ladite pièce introduite dans l'ouverture, l'excroissance latérale 24 venant en butée sur le corps creux.

Sur les figures 1 et 2 on a représenté un mode de fixation des tuyaux d'entrée (E) et de sortie (S) par bride de fixation 29 munie d'orifices 30 de fixation par vis coopérant dans les trous 31 en vis-à-vis de la pièce d'obturation 6.

On va maintenant décrire le fonctionnement du dispositif décrit en référence aux figures 1 et 2.

La filtration/déshydratante du fluide réfrigérant s'effectue de la façon suivante.

Le fluide entre dans le dispositif par l'orifice 11 de la pièce d'obturation 6 et pénètre immédiatement et directement dans le filtre mécanique conique 23.

Il diffuse alors radialement au travers du filtre de façon sensiblement homogène, en privilégiant toutefois la partie haute du cône, dans l'espace cylindrique du tamis filtrant.

Il passe ainsi à l'intérieur du tamis où il se sépare de ses traces d'humidité et des particules solides, puis sort du tamis via la grille 20, avant de pénétrer l'espace 2' du corps creux 2 puis ressortir via la tubulure 13 par l'orifice de sortie 8.

Avantageusement il peut être prévu un indicateur du taux d'humidité du fluide réfrigérant (non représenté), en sortie, permettant d'apprécier la saturation du tamis moléculaire, et/ou un voyant de remplissage.

Cet indicateur est agencé de façon connue en elle-même pour tenir à la pression de fonctionnement du dispositif (de l'ordre de 27 bars).

Sur la figure 4 on a représenté un autre dispositif 33 selon l'invention.

La pièce d'obturation 34 est ici constituée par une demi-coque cylindrique 35 formée d'une paroi mince ouverte du côté du tamis filtrant 36 qu'elle englobe, et fermée de l'autre côté par un fond 37 muni de deux douilles 38 solidaires du fond 37, de passage de l'extrémité des tuyaux (E) et (S).

Une bride 39 fixée au fond de la demi-coque par collage et une contre bride 40 assurent la fixation des tuyaux sur la bouteille de façon inamovible.

Dans ce mode de réalisation le filtre mécanique 41 est constitué par un cylindre grillagé de diamètre sensiblement égal à celui de la douille de passage 38, entièrement plongé dans le tamis moléculaire 36, la section des grilles ne dépassant pas 1 mm².

La figure 5 montre un autre dispositif 42 ou bouteille selon un autre mode de réalisation de l'invention.

Le dispositif 42 présente une pièce 43 d'obturation dont les orifices d'entrée et de sortie du fluide réfrigérant sont agencés pour permettre des raccordements au corps creux par encliquetage.

Une pièce 46, cylindrique, solidaire du fond 37 par exemple par collage, permet l'introduction et le blocage par raccord rapide des extrémités des tuyaux E et S.

Le type de raccordement décrit dans le document FR-A-2 686 961 est par exemple utilisable.

Les figures 6 et 7 montrent un autre mode de réalisation d'un dispositif 50 selon l'invention.

Le dispositif 50 comprend un corps creux 51 en forme de demi-coque cylindrique 52 munie d'un fond 53.

Le fond 53 est formé d'une plaque épaisse munie d'un dispositif 54 connu en lui-même permettant le remplissage et le contrôle de pression, et de l'orifice de sortie 55 par exemple coudé pour permettre une sortie latérale du tuyau de sortie S.

L'orifice 55 est un communication avec l'espace 56 délimité par la face interne du fond 53, la face interne de la demi-coque cylindrique 52 et la grille 57 de passage du fluide en forme de pastille circulaire de faible épaisseur, comprenant par exemple une turbine de tour circulaire disposé régulièrement.

La pièce d'obturation 58 est quant à elle constituée par une demi-coque 59 cylindrique munie d'un fond 60 en forme de plaque cylindrique.

L'orifice 61 d'entrée du fluide est centré par rapport au fond et est prolongé d'un filtre mécanique 23 du type décrit en référence aux figures 1 et 2, plongeant entièrement dans le tamis moléculaire 18.

Celui-ci est inséré d'une part entre le fond et la paroi cylindrique de la demi-coque 59, et d'autre part entre une feuille de feutre 62 commue en elle-même et la grille 57 de passage du fluide.

Dans ce mode de réalisation, l'espace 56 délimité par le corps creux est réduit, et par exemple de volume compris entre le cinquième et le dixième du volume du tamis moléculaire.

Les figures 8 et 9 montrent un dispositif 70 à corps cylindrique 71 d'axe 72, en aluminium définissant un espace 71'.

Le dispositif est muni d'une pièce d'obturation 73 cylindrique formant bouchon, également en aluminium, percée de part en part d'un orifice 74 d'entrée du fluide et par exemple muni d'une bride de raccordement 75 du type décrit en référence à la figure 1.

La partie supérieure 76 du corps cylindrique 71 est sertie et collée sur la face externe cylindrique 77 du bouchon.

La pièce d'obturation 73 est par ailleurs percée de part en part d'un orifice cylindrique axial 78, de sortie du fluide, muni d'un tube 79 à évasement de connexion avec une tubulure (non représentée).

Le tube 79 est prolongé vers le bas par un tube plongeur 80, par exemple en matière plastique, dont l'extrémité 81 est ouverte directement à proximité du fond 82 du corps cylindrique 71.

Le dispositif 70 comporte un tamis moléculaire 83 du type décrit.en référence aux figures précédentes, maintenu en compression entre deux grilles 84 et 85, en matière plastique souple, respectivement formées par une plaque en forme de disque circulaire percées de trous carrés d'1 mm de côté avec des espaces entre carrés du même ordre de grandeur.

Plus précisément, la grille est par exemple en polyamide type 6-6 PA6/6 dont les moments principaux d'inertie sont par exemple, pour mx et my de l'ordre de 700 g x mm² et pour mz de l'ordre de 1300 g x mm².

La grille plate du côté du tamis est par ailleurs munie d'un bord périphérique circulaire extérieur de rigidification propre à coopérer à frottement ou légèrement en force avec la face interne du corps 71 en vis-à-vis.

Quatre, ou huit tirans 86 de rigidification radiaux par exemple triangulaires et perpendiculaires à la surface de la grille, sont prévus, répartis angulairement et viennent rejoindre un manchon 87 cylindrique axial solidaire de la grille, de passage du tube plongeur 80.

Le tube 80 est monté à frottement au travers dudit manchon auquel il est par exemple collé.

Les grilles supérieure 84 et inférieure 85 sont identiques, symétriques par rapport à un plan horizontal, la partie supérieure 89 du manchon 88 étant par exemple en contact avec le fond 90 du bouchon 73, ce qui laisse un espace libre 91 entre l'orifice d'entrée et la surface supérieure de la grille, de répartition du fluide au-dessus du tamis.

Une feuille de feutre 92 est intercalée entre le tamis moléculaire et la grille inférieure 85.

Les figures 10 et 11 montrent un dispositif 93 semblable au dispositif 70 sauf en ce qui concerne la grille supérieure 94 qui est dépourvue de tirans rigidificateurs, ce qui augmente sa souplesse et donc l'adaptation au faible changement de volume du tamis.

Les figures 12 et 13 montrent un autre mode de réalisation d'un dispositif 95 semblable au dispositif des figures 8 et 9 sauf en ce qui concerne la grille supérieure 96 qui présente ici une partie centrale évasée tronconique 97 dont la pourtour inférieur est en contact à frottement avec le tube plongeur 80 au niveau de la feuille de feutre 92 et qui présente une partie périphérique 98 en forme de collerette à pan incliné.

Plus précisément, la grille supérieure 96 est pleine et munie de fentes longitudinales 99, par exemple de 0,5 mm d'épaisseur, de passage du fluide.

Les fentes sont réparties régulièrement sur le pourtour de la grille et de façon symétrique, par exemple quatre fentes s'étendant sensiblement sur toute la longueur de la grille disposées alternativement avec quatre demi-fentes, s'étendant à partir de la base du cône, vers le sommet sur la partie tronconique.

De façon plus générale, les fentes sont agencées de sorte que le fluide rentrant soit ensuite diffusé latéralement et radialement vers l'extérieur de la grille dans le tamis moléculaire, de façon sensiblement homogène.

La pièce d'obturation 73 comprend sur sa périphérie, un ressaut annulaire périphérique 100 venant en butée contre le bord supérieur de l'ouverture du corps creux lors du sertissage de la pièce d'obturation.

Dans un mode de réalisation, il peut être prévu un joint torique 101 d'étanchéité, par exemple en matériau élastomère du type connu sous la dénomination VITON® .

Les avantages de l'invention par rapport à l'art antérieur sont notamment :
- un gain de poids de l'ordre de 30 à 50% par rapport aux pièces en acier ;
- un assemblage facile, sans brasure ou soudure, et donc sans risque de fuite ou d'endommagement des matériaux filtrants ;
- des pertes de charge réduites du fait d'une plus grande section de passage sur une plus grande partie du cheminement.

Comme il va de soi et comme il résulte d'ailleurs de ce qui précède, la présente invention ne se limite pas aux modes de réalisation plus particulièrement décrits. Elle en embrasse au contraire toutes les variantes et notamment celles où le matériau utilisé pour le corps, comme pour la tubulure interne, est une matière plastique telle que du polyamide armé de fibre de verre, celles où le sertissage est effectué par filtrage ou par magnéto-formage, ou encore celles où les disques poreux sont en tout autre matériau permettant le passage du fluide de façon similaire à celle d'une grille.

## Revendications

1. Dispositif (1, 33, 42, 50, 70, 93, 95) de filtration pour circuit de fluide réfrigérant comprenant un corps creux et un tamis moléculaire (18, 36, 83), le corps creux (2, 51, 71) délimitant un espace (2', 56, 71') et étant muni d'un côté d'un fond (4, 53, 82) et présentant de l'autre côté une ouverture (5) fermée par une pièce d'obturation (6, 43, 58, 73), ladite pièce d'obturation comportant un orifice (11, 61, 74) d'entrée du fluide, et étant solidaire avec, ou jouxtant, le tamis moléculaire séparé dudit espace par un disque poreux ou une grille (20, 57, 85), dite grille inférieure, de retenue du tamis et de passage du fluide, **caractérisé en ce que** ladite grille de passage est en matériau plastique souple et est montée en compression sur le tamis moléculaire.

2. Dispositif (70, 93, 95) selon la revendication 1, **caractérisée en ce que** le tamis tamis moléculaire (83) est compris entre deux disques poreux ou grilles de passage du fluide, à savoir une grille dite supérieure (84, 94, 96) situé du côté de l'orifice (74) d'entrée, et ladite grille inférieure (85), de retenue du tamis.

3. Dispositif selon la revendication 2, **caractérisé en ce que** le disque supérieur ou la grille supérieure (84, 94, 96) est située directement à proximité de l'orifice d'entrée.

4. Dispositif selon l'une quelconque des revendications 2 et 3, **caractérisé en ce que** le disque supérieur ou la grille supérieure (96) présente une partie centrale (97) tronconique terminée sur ses bords par une collerette annulaire (98) inclinée vers l'extérieur de la grille.

5. Dispositif selon l'une quelconque des revendications 2 à 4, **caractérisé en ce que** la grille supérieure (96) comporte des fentes radiales (99) disposées angulairement de façon à répartir régulièrement le passage du fluide dans le tamis moléculaire.

6. Dispositif (1, 33, 42, 50) selon la revendication 1, **caractérisé en ce que** l'orifice d'entrée est prolongé par un filtre mécanique (23, 41) allongé autour d'un axe, inséré dans le tamis moléculaire et agencé pour diffuser le fluide radialement à l'intérieur dudit tamis.

7. Dispositif selon la revendication 6, **caractérisé en ce que** le filtre mécanique (41) est cylindrique.

8. Dispositif selon la revendication 6, **caractérisé en ce que** le filtre mécanique (23) est conique, l'extrémité du cône étant située vers la grille inférieure.

9. Dispositif selon l'une quelconque des revendications précédentes, **caractérisé en ce qu'**au moins une grille de passage (20, 57, 85 ; 84, 94) du fluide est formée d'une plaque percée de trous carrés ou rectangulaires .

10. Dispositif selon l'une quelconque des revendications précédentes, **caractérisé en ce que** la grille inférieure (20,85) et/ou la grille supérieure (84, 94) comportent des tirants (21, 86) radiaux rigidificateurs répartis angulairement.

11. Dispositif selon l'une quelconque des revendications précédentes, **caractérisé en ce que** la pièce d'obturation comporte un orifice (8, 78) de sortie du fluide, relié à l'espace délimité par le corps creux par un tube plongeur (13, 80) traversant le tamis filtrant.

12. Dispositif selon la revendication 11, **caractérisé en ce que** le tube plongeur, d'évacuation du fluide, a son extrémité (14, 81) ouverte directement à proximité du fond du corps creux.

13. Dispositif selon l'une quelconque des revendications 1 à 10, **caractérisé en ce que** un orifice de sortie du fluide est situé dans le fond du corps creux.

14. Dispositif selon la revendication 11 ou 12, **caractérisé en ce que** le tube plongeur est en matière plastique.

15. Dispositif selon l'une quelconque des revendications précédentes, **caractérisé en ce que** le tamis moléculaire (18, 83) est de section transversale égale ou sensiblement égale à celle du corps creux et s'étend sur une hauteur déterminée.

16. Dispositif selon la revendication 15, **caractérisé en ce que** la hauteur déterminée du tamis moléculaire est comprise entre la moitié et les neuf dixièmes de la hauteur de l'espace délimité par le corps creux.

17. Dispositif selon l'une quelconque des revendications précédentes, **caractérisé en ce qu'**une feuille de feutre (62, 92) est intercalée entre le tamis moléculaire et la grille inférieure de passage du fluide.

18. Dispositif selon l'une quelconque des revendications précédentes, **caractérisé en ce que** le dispositif comporte des moyens de fixation des tubes de raccordement d'entrée et de sortie du fluide par encliquetage.

19. Dispositif selon l'une quelconque des revendications précédentes, **caractérisé en ce que** le corps creux (51) est une première demi-coque munie d'une paroi cylindrique et la pièce d'obturation (6, 43, 58) est une seconde demi-coque formée d'une seule pièce par un fond et une paroi cylindrique introduite à frottement dans la première demi-coque à laquelle elle est fixée par collage, la première demi-coque étant sertie sur la périphérie du fond de la deuxième demi-coque.

20. Dispositif selon la revendication 19, **caractérisé en ce que** le tamis moléculaire est contenu par la seconde demi-coque.

21. Dispositif selon l'une quelconque des revendications précédentes, **caractérisé en ce que** le corps creux et la pièce d'obturation sont en alliage d'aluminium.

## Patentansprüche

1. Vorrichtung (1, 33, 42, 50, 70, 93, 95) zur Filterung für einen Kühlflüssigkeitskreislauf mit einem Hohlkörper und einem Molekularsieb (18, 36, 83), wobei der Hohlkörper (2, 51 71) einen Raum (2', 56, 71') begrenzt und an einer Seite mit einem Boden (4, 53, 82) versehen ist und an der anderen Seite eine Öffnung (5) darstellt, die durch ein Verschlussteil (6, 43, 58,73) verschlossen ist, und das Verschlussteil eine Eingangsöffnung (11, 61, 74) für die Flüssigkeit aufweist und mit dem Molekularsieb ein Teil bildet oder mit diesem verbunden ist und das Molekularsieb von dem Raum durch eine poröse Platte oder ein mit unteres Gitter bezeichnetes Gitter (20, 57, 85) zur Halterung des Siebs und zum Durchtritt der Flüssigkeit getrennt ist,
**dadurch gekennzeichnet,**
**dass** das Gitter für den Durchtritt aus einem weichen Kunststoff besteht und unter Druck auf dem Molekularsieb befestigt ist.

2. Vorrichtung (70, 93, 95) nach Anspruch 1,
**dadurch gekennzeichnet,**
**dass** das Molekularsieb (83) zwischen zwei porösen Platten oder Gittern für den Flüssigkeitsdurchtritt eingeschlossen ist, nämlich einem sogenannten oberen Gitter (84, 94, 96) auf der Seite der Eintrittsöffnung (74) und dem unteren Gitter (85) zur Halterung des Siebs.

3. Vorrichtung nach Anspruch 2,
**dadurch gekennzeichnet,**
**dass** die obere Platte oder das obere Gitter (84, 94, 96) in unmittelbarer Nähe der Eingangsöffnung liegt.

4. Vorrichtung nach einem der Ansprüche 2 und 3,
**dadurch gekennzeichnet,**
**dass** die obere Platte oder das obere Gitter (96) ein kegeistumpfförmiges Mittelteil (97) darstellt, das an seinen Enden durch einen zum Äußeren des Gitters geneigten ringförmigen Kragen (98) abgeschlossen ist.

5. Vorrichtung nach einem der Ansprüche 2 bis 4,
**dadurch gekennzeichnet,**
**dass** das obere Gitter (96) radiale Schlitze (99) enthält, die in einem derartigen Winkel angeordnet sind, dass sie den Flüssigkeitsdurchtritt in dem Molekularsieb regelmäßig verteilen.

6. Vorrichtung (1, 33, 42, 50) nach Anspruch 1,
**dadurch gekennzeichnet,**
**dass** die Eintrittsöffnung über ein Hordenfilter (23, 41) verlängert ist, das sich entlang einer Achse erstreckt, die in das Molekularfilter hineinragt, und dazu dient, die Fiüssigkeit im Inneren des Siebes radial zu verteilen.

7. Vorrichtung nach Anspruch 6,
**dadurch gekennzeichnet,**
**dass** das Hordenfilter (41) zylinderförmig ist.

8. Vorrichtung nach Anspruch 6,
**dadurch gekennzeichnet,**
**dass** das Hordenfilter (23) konisch ausgebildet ist und das Ende des Konus zu dem unteren Gitter gerichtet ist.

9. Vorrichtung nach einem der vorangehenden Ansprüche,
**dadurch gekennzeichnet,**
**dass** wenigstens ein Gitter für den Durchtritt (20, 57, 85; 84, 94) der Flüssigkeit die Form einer von quadratischen oder rechteckigen Löchern durchdrungenen Platte hat.

10. Vorrichtung nach einem der vorangehenden Ansprüche,
**dadurch gekennzeichnet,**
**dass** das untere Gitter (20, 85) und/oder das obere Gitter (84, 94) winkelmäßig versetzte radiale Kühlrippen (21, 86) enthält.

11. Vorrichtung nach einem der vorangehenden Ansprüche,
**dadurch gekennzeichnet,**
**dass** das Verschlussteil eine Ausgangsöffnung (8, 78) für die Flüssigkeit aufweist, die durch ein das Filtersieb durchdringendes Tauchrohr (13, 20) mit dem durch den Hohlkörper begrenzten Raum verbunden ist.

12. Vorrichtung nach Anspruch 11,
**dadurch gekennzeichnet,**
**dass** das Tauchrohr für die Entnahme der Flüssigkeit mit seinem offenen Ende (14, 81) in unmittelbarer Nähe des Bodens des Hohlkörpers liegt.

13. Vorrichtung nach einem der Ansprüche 1 bis 10,
**dadurch gekennzeichnet,**
**dass** eine Ausgangsöffnung für die Flüssigkeit in dem Boden des Hohlkörpers angeordnet ist.

14. Vorrichtung nach Anspruch 11 oder 12,
**dadurch gekennzeichnet,**
**dass** das Tauchrohr aus einem Kunststoff besteht.

15. Vorrichtung nach einem der vorangehenden Ansprüche,
**dadurch gekennzeichnet,**
**dass** das Molekularsieb (18, 83) einen Querschnitt gleich oder im wesentlichen gleich demjenigen des Hohlkörpers aufweist und sich über eine vorbestimmte Höhe erstreckt.

16. Vorrichtung nach Anspruch 15,
**dadurch gekennzeichnet,**
**dass** die vorbestimmte Höhe des Molekularsiebs zwischen der Hälfte und neun Zehnteln der Höhe des durch den Hohlkörper begrenzten Raums liegt,

17. Vorrichtung nach einem der vorangehenden Ansprüche,
**dadurch gekennzeichnet,**
**dass** eine Filzfolie (62, 92) zwischen dem Molekularsieb und dem unteren Gitter für den Flüssigkeitsdurchtritt eingefügt ist.

18. Vorrichtung nach einem der vorangehenden Ansprüche,
**dadurch gekennzeichnet,**
**dass** die Vorrichtung Befestigungsmittel für Eingangs- und Ausgangs-Anschlussrohre für die Flüssigkeit durch eine Rastverbindung enthält.

19. Vorrichtung nach einem der vorangehenden Ansprüche,
**dadurch gekennzeichnet,**
**dass** der Hohlkörper (51) eine erste Halbschale mit einer zylinderförmigen Wand ist und das Verschlussteil (6, 43, 58) eine zweite Halbschale ist, die durch einziges Teil mit einem Boden und einer zylinderförmigen Wand gebildet ist, die mit Reibung oder Kraftschluss in die erste Halbschale eingesetzt ist, an der sie durch Kleben befestigt ist, und dass die erste Halbschale auf dem Umfang des Bodens der zweiten Halbschale angepresst ist.

20. Vorrichtung nach Anspruch 19,
**dadurch gekennzeichnet,**
**dass** das Molekularsieb in der zweiten Halbschale enthalten ist.

21. Vorrichtung nach einem der vorangehenden Ansprüche,
**dadurch gekennzeichnet,**
**dass** der Hohlkörper und das Verschlussteil aus einer Aluminium-Legierung bestehen.

## Claims

1. Filtration device (1, 33, 42, 50, 70, 93, 95) for a refrigerant fluid circuit comprising a hollow body and a molecular sieve (18, 36, 83), the hollow body (2, 51, 71) delimiting a space (2', 56, 71') and being provided on one side with a bottom (4, 53, 82) and having on the other side an opening (5) that is closed by an obturating part (6, 43, 58, 73), said obturating part having an inlet orifice (11, 61, 74) for the fluid, and being integral with, or adjacent to, the molecular sieve separated from said space by a porous disc or a grid (20, 57, 85), called a lower grid, for holding the sieve and allowing fluid to pass through, **characterised in that** said passage grid is made of flexible plastic material and is mounted in compression against the molecular sieve.

2. Device (70, 93, 95) according to Claim 1, **characterised in that** the molecular sieve (83) is comprised between two porous discs or fluid passage grids, namely, what is called an upper grid (84, 94, 96) located on the side of the inlet orifice (74), and said lower grid (85), for holding the sieve.

3. Device according to Claim 2, **characterised in that** the upper disc or the upper grid (84, 94, 96) is located directly next to the inlet orifice.

4. Device according to either one of Claims 2 and 3, **characterised in that** the upper disc or upper grid (96) has a central portion (97) in the shape of a truncated cone ending at its edges in an annular flange (98) sloping towards the outside of the grid.

5. Device according to any one of Claims 2 to 4, **characterised in that** the upper grid (96) has radial slots (99) arranged angularly so as to distribute the passage of the fluid evenly within the molecular sieve.

6. Device (1, 33, 42, 50) according to Claim 1, **characterised in that** the inlet orifice is extended by a mechanical filter (23, 41) elongated around an axis, inserted into the molecular sieve and arranged so as to distribute the fluid radially inside said sieve.

7. Device according to Claim 6, **characterised in that** the mechanical filter (41) is cylindrical.

8. Device according to Claim 6, **characterised in that** the mechanical filter (23) is conical, the end of the cone being located towards the lower grid.

9. Device according to any one of the preceding claims, **characterised in that** at least one fluid passage grid (20, 57, 85; 84, 94) is formed of a plate perforated with square or rectangular holes.

10. Device according to any one of the preceding claims, **characterised in that** the lower grid (20, 85) and/or the upper grid (84, 94) have radial rigidifyng stays (21, 86), distributed angularly.

11. Device according to any one of the preceding claims, **characterised in that** the obturating part has an outlet orifice (8, 78) for the fluid, connected to the space delimited by the hollow body by a dip tube (13, 80) passing through the filtering sieve.

12. Device according to Claim 11, **characterised in that** the dip tube, for discharging the fluid, has its end (14, 81 ) open directly next to the bottom of the hollow body.

13. Device according to any one of Claims 1 to 10, **characterised in that** an outlet orifice for the fluid is located at the bottom of the hollow body.

14. Device according to Claim 11 or 12, **characterised in that** the dip tube is made of plastic material.

15. Device according to any one of the preceding claims, **characterised in that** the molecular sieve (18, 83) has a cross section that is equal or substantially equal to that of the hollow body and extends over a given height.

16. Device according to Claim 15, **characterised in that** the given height of the molecular sieve is comprised between half and nine-tenths of the height of the space delimited by the hollow body.

17. Device according to any one of the preceding claims, **characterised in that** a felt sheet (62, 92) is inserted between the molecular sieve and the lower fluid passage grid.

18. Device according to any one of the preceding claims, **characterised in that** the device has means for fixing the fluid inlet and outlet connection tubes, by clicking.

19. Device according to any one of the preceding claims, **characterised in that** the hollow body (51) is a first half-shell provided with a cylindrical wall, and the obturating part (6, 43, 58) is a second half-shell formed of a single part by a bottom and a cylindrical wall inserted with friction into the first half-shell, to which it is fixed by bonding, the first half-shell being crimped to the periphery of the bottom of the second half-shell.

20. Device according to Claim 19, **characterised in that** the molecular sieve is contained by the second half-shell.

21. Device according to any one of the preceding claims, **characterised in that** the hollow body and the obturating part are made of aluminium alloy.
